# EUROPÄISCHE PATENTSCHRIFT

(11) **EP 3 145 657 B1**
(45) Veröffentlichungstag und Bekanntmachung des Hinweises auf die Patenterteilung: **29.04.2020**
(21) Anmeldenummer: 15733620.7
(22) Anmeldetag: 21.05.2015
(51) Int. Cl.: B21J 15/02, B21J 15/28

(54) **VERFAHREN ZUM VERBINDEN VON WENIGSTENS ZWEI BAUTEILEN**
METHOD FOR JOINING AT LEAST TWO COMPONENTS
PROCÉDÉ DE LIAISON D'AU MOINS DEUX ÉLÉMENTS STRUCTURAUX

(30) Priorität: 22.05.2014 DE 102014007553
(43) Veröffentlichungstag der Anmeldung: 29.03.2017
(73) Patentinhaber: Daimler AG, 70372 Stuttgart (DE)
(72) Erfinder: KOHL, Daniel, 73230 Kirchheim (DE); SCHUBERT, Holger, 74172 Neckarsulm (DE); WAGNER, Matthias, 72074 Tübingen (DE)
(74) Vertreter: JENSEN & SON
(86) Internationale Anmeldenummer: PCT/EP2015/001033
(87) Internationale Veröffentlichungsnummer: WO 2015/176819

(56) Entgegenhaltungen:
- EP-A1- 2 754 512
- WO-A1-2011/047862
- WO-A1-2014/013232
- CN-A- 101 934 337
- CN-A- 103 600 016
- DE-A1-102006 007 706
- DE-A1-102009 009 112
- DE-A1-102010 006 404
- DE-A1-102012 013 325
- FR-A1- 2 809 780

## Beschreibung

Die Erfindung betrifft ein Verfahren zum Verbinden von wenigstens zwei Bauteilen gemäß dem Oberbegriff von Patentanspruch 1.

Ein solches Verfahren zum Verbinden von wenigstens zwei Bauteilen sowie eine Vorrichtung zum Durchführen eines solchen Verfahrens sind beispielsweise der DE 10 2007 033 126 B4 als bekannt zu entnehmen. Bei dem Verfahren werden die wenigstens zwei Bauteile mittels zumindest eines Fügeelements in Form eines Nagels miteinander verbunden, wobei das Fügeelement an einer Fügestelle in die Bauteile eingebracht wird. Hierbei wird der Nagel mit einer hohen Geschwindigkeit in die Bauteile eingetrieben, wobei die Geschwindigkeit zwischen fünf und dreihundert Metern pro Sekunde liegt.

Auch die DE 10 2006 002 237 A1 offenbart ein Verfahren zum Verbinden eines ersten Bauteils mit wenigstens einem zweiten Bauteil mittels zumindest eines Nagels, welcher an einer Fügestelle in die Bauteile eingebracht wird. Hierbei wird der Nagel mit einer Geschwindigkeit in die Bauteile eingetrieben, wobei die Geschwindigkeit zwischen zehn Metern pro Sekunde und einhundert Metern pro Sekunde liegt.

Schließlich ist aus der DE 10 2010 006 404 A1 ein Verfahren zur Herstellung einer Nagelverbindung zwischen wenigstens zwei nicht vorgelochten Bauteilen in einem Fügebereich mittels eines von einem Setzgerät im Wesentlichen drehungsfrei in die Bauteile eingebrachten Nagels bekannt. Dabei ist vorgesehen, dass der Nagel in einem ersten Verfahrensschritt zunächst mittels einer schlagartigen Bewegung mit hoher Geschwindigkeit im Fügebereich nur teilweise in die Bauteile bis in eine Zwischenstellung eingetrieben wird. Anschließend wird der Nagel in einem zweiten Verfahrensschritt in die Bauteile vollständig in eine Endstellung eingedrückt. Im zweiten Verfahrensschritt wird der Nagel mit einer Geschwindigkeit in die Endstellung eingedrückt, wobei die Geschwindigkeit im zweiten Verfahrensschritt geringer als die Geschwindigkeit im ersten Verfahrensschritt ist.

Der Nagel kann als Bolzen oder Setzbolzen ausgebildet sein, wobei die bekannten Verfahren auch als Bolzensetzen oder als Bolzensetzverfahren bezeichnet werden. Diese Verfahren sind auch unter der Bezeichnung Rivtac oder Impact bekannt. Die herkömmlichen Verfahren sind sehr kosten- und geräuschintensiv.

Die WO 2014/013232 A1 offenbart ein Verfahren zum Herstellen einer Verbindung in einem Stapel aus wenigstens zwei Materialplatten.

Die CN 101 934 337 A1 offenbart ein Nietsystem.

Der FR 2 809 780 A1 ist ein Aluminiumniet als bekannt zu entnehmen.

Darüber hinaus ist aus der CN 103 600 016 A ein Nietverfahren zum Nieten von ultrahochfesten Stahlplatten oder Aluminiumlegierungsstahlplatten bekannt.

Außerdem ist der DE 10 2010 006 404 A1 ein Verfahren zur Herstellung einer Nagelverbindung als bekannt zu entnehmen.

Die DE 10 2009 009 112 A1, welche die Basis für den Oberbegriff des Anspruchs 1 bildet, beschreibt ein Strukturbauteil für ein Kraftfahrzeug, beispielsweise eine B-Säule, ein Schweller oder ein Stoßfängerquerträger, welches einen Grundkörper aus Metallblech aufweist. Der Grundkörper ist partiell mit zumindest einem Verstärkungselement versehen, welches mit dem Grundkörper verklebt ist. Der Grundkörper und das Verstärkungselement sind mittels Setzbolzen ohne Vorlochen fixiert.

Aufgabe der vorliegenden Erfindung ist es daher, ein Verfahren und eine Vorrichtung der eingangs genannten Art zu schaffen, mittels welchen die Bauteile auf besonders kostengünstige und geräuscharme Weise miteinander verbunden werden können.

Diese Aufgabe wird durch ein Verfahren mit den Merkmalen des Patentanspruchs 1 gelöst. Vorteilhafte Ausgestaltungen mit zweckmäßigen und nicht-trivialen Weiterbildungen der Erfindung sind in den übrigen Ansprüchen angegeben.

Um ein Verfahren der im Oberbegriff des Patentanspruchs 1 angegebenen Art zu schaffen, mittels welchem die Bauteile auf besonders kostengünstige und geräuscharme Weise miteinander verbunden werden können, ist es erfindungsgemäß vorgesehen, dass das Fügeelement mittels eines Industrieroboters mit einer Geschwindigkeit von weniger als fünf Metern pro Sekunde in die Bauteile eingedrückt wird. Der Industrieroboter weist dabei eine Mehrzahl von Roboterarmen und einen Roboterkopf auf, die gelenkig miteinander verbunden und dadurch relativ zueinander bewegbar sind. Ferner ist an dem Roboterkopf eine Vorrichtung gehalten, welche mittels des Industrieroboters im Raum umherbewegt wird, um dadurch die Bauteile miteinander zu verbinden. Der Erfindung liegt die Erkenntnis zugrunde, dass bei den herkömmlichen, als Hochgeschwindigkeits-Fügeverfahren ausgebildeten Verfahren das Fügeelement mit einer sehr hohen Geschwindigkeit, welche auch als Setzgeschwindigkeit bezeichnet wird, in die Bauteile eingetrieben wird, wobei hierzu komplexe und somit besonders kostenintensive Anlagen beispielsweise in Form von Bolzensetzanlagen erforderlich sind. Um das beispielsweise als Nagel ausgebildete Fügeelement mit der hohen Geschwindigkeit in die Bauteile einzutreiben, sind üblicherweise kostenintensive Bolzenschussgeräte und/oder pulverkraftbetriebene Kartuschen erforderlich. Ferner kommt es aufgrund der hohen Geschwindigkeit üblicherweise zu Lautstärken von über 130 Dezibel. Diese hohe Lautstärke wird durch Schwingungen erzeugt, die aus hohen Setzgeschwindigkeiten resultieren, mit denen das Fügeelement üblicherweise auf die Bauteile auftrifft. Aufgrund dieser hohen Lautstärken kommen üblicherweise kostenintensive und unflexible Schallschutzkabinen zum Einsatz.
Da bei dem erfindungsgemäßen Verfahren die Geschwindigkeit, das heißt die Setzgeschwindigkeit des Fügeelements besonders gering ist, ist der Einsatz von kostenintensiven Anlagen und Schallschutzkabinen nicht erforderlich.

Darüber hinaus wurde herausgefunden, dass trotz des Einsatzes der nur sehr geringen Geschwindigkeit, mit der das Fügeelement in die Bauteile eingedrückt wird, die Steifigkeitsanforderungen an die Bauteile besonders gering sind. Somit können die Bauteile mittels des erfindungsgemäßen Verfahrens besonders fest miteinander verbunden werden. Darüber hinaus kann der Aufwand einer Sensorik zum Überwachen des Verfahrens im Vergleich zu herkömmlichen Verfahren geringgehalten werden.

Bei dem Fügeelement handelt es sich beispielsweise um einen Nagel oder um eine Schraube oder um einen Niet, welche(r) in die Bauteile eingedrückt wird, so dass der Nagel oder die Schraube oder der Niet die Bauteile durchdringt. Bei dem Nagel kann es sich um einen Bolzen handeln, welcher auch als Setzbolzen bezeichnet wird. Somit ist das Verfahren beispielsweise als ein Bolzensetzverfahren ausgebildet, bei welchem der Nagel (Bolzen) mit einer nur sehr geringen Geschwindigkeit von weniger als fünf Metern pro Sekunde in die Bauteile eingedrückt wird. Dadurch können übermäßige Schwingungen und aus den Schwingungen resultierende Geräusche vermieden werden. Darüber hinaus kann eine Anlage, mittels welcher der Nagel in die Bauteile eingedrückt wird, besonders einfach und somit kostengünstig ausgestaltet werden.

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Fig. 1: eine schematische und perspektivische Seitenansicht auf einen Industrieroboter zum Durchführen eines Verfahrens zum Verbinden von wenigstens zwei Bauteilen, bei welchem ein Fügeelement in Form eines Nagels mittels des Roboters mit einer Geschwindigkeit von weniger als fünf Metern pro Sekunde in die Bauteile eingedrückt wird;
- Fig. 2: eine schematische und perspektivische Seitenansicht auf eine Vorrichtung in Form eines Fallturms zum Durchführen eines nicht zur Erfindung gehöhrenden Verfahrens; und
- Fig. 3: ausschnittsweise eine weitere schematische und perspektivische Seitenansicht auf eine weitere Vorrichtung zum Durchführen eines nicht zur Erfindung gehörenden Verfahrens, bei welchem das Fügeelement in Form des Nagels mit einer Geschwindigkeit von weniger als fünf Metern pro Sekunde in die Bauteile eingedrückt wird.

In den Fig. sind gleiche oder funktionsgleiche Elemente mit gleichen Bezugszeichen versehen. Die in Fig. 2 und Fig. 3 gezeigten Varianten stellen keinen Bestandteil der Erfindung sondern lediglich Hintergrundinformationen dar, welche zum Verständnis der Erfindung hilfreich sind.

Fig. 1 zeigt in einer schematischen perspektivischen Seitenansicht eine Vorrichtung in Form eines Industrieroboters 10 zum Durchführen eines Verfahrens, in dessen Rahmen ein erstes Bauteil mit wenigstens einem zweiten Bauteil, insbesondere eines Kraftwagens, verbunden wird. Bei den Bauteilen handelt es sich beispielsweise um Karosseriebauteile. Der Industrieroboter 10 weist eine Basis 12 auf, über welche der Industrieroboter 10 an einem Boden befestigt wird. Darüber hinaus weist der Industrieroboter 10 eine Mehrzahl von Roboterarmen 14, 16, 18 und 20 auf, welche auch als Achsen oder Roboterachsen bezeichnet werden.

Darüber hinaus umfasst der Industrieroboter 10 einen am Roboterarm 20 bewegbar gehaltenen Roboterkopf 22. Die Roboterarme 14, 16, 18, 20 und der Roboterkopf 22 sind gelenkig miteinander verbunden, so dass diese relativ zueinander bewegbar sind.

Am Roboterkopf 22 wird eine in Fig. 1 nicht dargestellte Vorrichtung angeordnet, so dass diese Vorrichtung mittels des Industrieroboters 10 im Raum umher bewegt werden kann. Dadurch ist es beispielsweise möglich, mittels des Industrieroboters 10 die Bauteile mittels wenigstens eines Fügeelements in Form eines Nagels miteinander zu verbinden, wobei der Nagel im Rahmen des Verfahrens mittels des Industrieroboters 10 an einer Fügestelle in die Bauteile eingebracht, das heißt eingedrückt wird.

Vor dem Einbringen des Nagels werden die Bauteile beispielsweise derart relativ zueinander angeordnet, dass sich die Bauteile zumindest in einem jeweiligen Überlappungsbereich gegenseitig überlappen. Dabei ist die Fügestelle in den Überlappungsbereichen angeordnet, so dass der Nagel die Überlappungsbereiche durchdringt.

Um nun die Bauteile auf besonders kostengünstige und geräuscharme Weise miteinander zu verbinden, ist es vorgesehen, dass der Nagel mittels des Industrieroboters 10 mit einer Geschwindigkeit von weniger als fünf Metern pro Sekunde in die Bauteile eingedrückt wird. Hierdurch können der Aufbau des Industrieroboters 10 sowie dessen Ansteuerung besonders einfach gehalten werden. Darüber hinaus können durch diese geringe Geschwindigkeit, welche auch als Setzgeschwindigkeit bezeichnet wird, übermäßige Schwingungen der Bauteile und daraus resultierende übermäßige Geräusche vermieden werden.

Bei dem Nagel handelt es sich beispielsweise um einen Bolzen, welcher auch als Setzbolzen bezeichnet wird. Das Verfahren ist somit als Bolzensetzen oder Bolzensetzverfahren ausgebildet, bei welchem der Bolzen jedoch mit einer nur sehr geringen Geschwindigkeit, das heißt besonders langsam in die Bauteile eingetrieben wird. Der Industrieroboter 10 stellt dabei einen elektrischen Antrieb dar, mittels welchem der Nagel, welcher auch als Tack bezeichnet wird, direkt und langsam in die Bauteile eingedrückt wird.

Alternativ zum Industrieroboter 10 ist es denkbar, bei einem nicht zur Erfindung gehörenden Verfahren eine andere elektromechanische Vorrichtung zu verwenden, mittels welcher der Nagel in die Bauteile eingedrückt wird. Ferner ist es möglich, den Nagel (Fügeelement) mittels einer pneumatischen Vorrichtung oder einer hydraulischen Vorrichtung in die Bauteile einzudrücken oder den Nagel (Fügeelement) mittels einer beschleunigten Masse in die Bauteile einzudrücken.

Darüber hinaus kann bei einem weiteren nicht zur Erfindung gehörenden Verfahren zum Eindrücken des Nagels in die Bauteile eine Halterung verwendet werden. Bei einer solchen Halterung handelt es sich um eine Vorrichtung zum Halten und zum Vereinzeln des Nagels. Die Halterung weist eine vorgebbare Masse auf, wobei die Halterung und mit dieser der Nagel auf eine vorgebbare Geschwindigkeit von weniger als fünf Metern pro Sekunde beschleunigt wird. Dadurch ist es möglich, den Nagel in die Bauteile, welche einen Bauteilverbund darstellen, einzutreiben. Hierdurch kann der Nagel mit einer besonders hohen Energie in die Bauteile eingedrückt werden.

Eine solche, bei dem nicht zur Erfindung gehörenden weiteren Verfahren verwendete Halterung kann beispielsweise am Industrieroboter 10, insbesondere am Roboterkopf 22, angeordnet sein, so dass die Halterung und der Nagel mittels des Industrieroboters 10 im Raum umher bewegbar sind. Dabei kann eine vom Industrieroboter 10 entkoppelte und durch die Haltevorrichtung bewirkbare Bewegung des Nagels realisiert werden. Beispielsweise weist die Halterung einen Führungsschlitten auf, mittels welchem der Nagel relativ zum Industrieroboter 10 und somit zumindest im Wesentlichen unabhängig von diesem bewegt werden kann. Dadurch kann beispielsweise realisiert werden, dass eine auf den Nagel beim Eintreiben dieses wirkende Kraft nicht auf den Industrieroboter 10 übertragen wird.

Zum Eintreiben des Nagels kann beispielsweise eine nicht zur Erfindung gehörende pneumatische oder hydraulische Presse verwendet werden. Darüber hinaus ist die Verwendung eines automatisierten Hammers, eines Impulsantriebs oder eines Servoantriebs zum Eindrücken des Nagels denkbar.

Das Eintreiben des Fügeelements in die Bauteile kann beispielsweise in einem mehrstufigen Fügevorgang erfolgen. Zudem kann das Eintreiben des Fügeelements in die Bauteile mittels wenigstens zwei verschiedener Fügevorrichtungen erfolgen. Beispielsweise kann das Fügeelement in einem ersten Verfahrensschritt zunächst mittels eines automatisierten Hammers nur teilweise in die Bauteile bis in eine Zwischenstellung eingedrückt werden und anschließend in einem zweiten Verfahrensschritt mittels eines Industrieroboters vollständig in eine Endstellung eingedrückt werden.

Fig. 2 zeigt eine Vorrichtung gemäß einer nicht zur Erfindung gehörenden Variante, mittels welcher der Nagel in die Bauteile eingetrieben werden kann. In Fig. 2 ist zur Veranschaulichung des Eintreibens des Nagels eines der Bauteile dargestellt, welches in Fig. 2 mit 24 bezeichnet ist. Die in Fig. 2 gezeigte Vorrichtung ist als Fallturm 26 ausgebildet. Der Fallturm 26 umfasst zwei Führungselemente, welche vorliegend als Führungsstangen 28 ausgebildet sind. Ferner umfasst der Fallturm 26 einen Führungsschlitten in Form einer Führungsplatte 30, welche Durchgangsöffnungen 32 aufweist. Dabei durchdringen die Führungsstangen 28 die korrespondierenden Durchgangsöffnungen 32, so dass die Führungsplatte 30 relativ zu den Führungsstangen 28 translatorisch entlang der Führungsstangen 28 bewegbar ist.

Die Fügestelle, an welcher der Nagel in das Bauteil 24 eingedrückt wird, ist in Fig. 2 mit 34 bezeichnet. Darüber hinaus ist der Nagel in Fig. 2 besonders schematisch dargestellt und mit 36 bezeichnet.
Um bei der nicht zur Erfindung gehörenden Variante den Nagel 36 an der Fügestelle 34 in das Bauteil 24 einzudrücken, wird die Führungsplatte 30 entlang der Führungsstangen 28 vom Bauteil 24 weg bewegt. Die Führungsplatte 30 weist eine vorgebbare Masse auf. Auch der Nagel 36 weist eine vorgebbare Masse auf. Die vorgebbare Masse des Nagels 36 und die vorgebbare Masse der Führungsplatte 30 bilden eine Gesamtmasse. Die Führungsplatte 30 und mit dieser der an der Führungsplatte 30 gehaltene Nagel 36 werden derart vom Bauteil 24 weg bewegt, dass ein vorgebbarer Abstand zwischen dem Nagel 36 und dem Bauteil 24 eingestellt. Dieser Abstand wird dabei derart eingestellt, dass der Nagel 36 eine Geschwindigkeit von weniger als fünf Metern pro Sekunde aufweist, wenn er auf das Bauteil 24 auftrifft und dieses durchdringt.

Nachdem der Abstand eingestellt wurde, wird die Führungsplatte 30 bei der nicht zur Erfindung gehörenden Variante losgelassen, so dass die Führungsplatte 30 und der Nagel 36 lediglich schwerkraftbedingt auf die einstellbare Geschwindigkeit von weniger als fünf Metern pro Sekunde beschleunigt werden. Mit anderen Worten wird bei dem Fallturm 26 über die Schwerkraft die Führungsplatte 30 mit dem Nagel 36 fallen gelassen, wodurch die Energie für den Fügevorgang bereitgestellt wird. Beispielsweise weist die Führungsplatte 30 eine Masse von drei Kilogramm auf, wobei die bestimmte Höhe beziehungsweise der Abstand zwischen dem Bauteil 24 und dem Nagel 36 beispielsweise auf einen Meter eingestellt wird.

Fig. 3 zeigt eine weitere nicht zur Erfindung gehörende Vorrichtung 38 zum Eindrücken des Nagels 36 mit einer Geschwindigkeit von weniger als fünf Metern pro Sekunde. In Fig. 2 und 3 ist auch eine Gegenhalter 40 erkennbar, auf welchem das Bauteil 24 aufliegt. Der Gegenhalter 40 wird verwendet, damit das Bauteil 24 beziehungsweise die Bauteile nicht dem Nagel 36 in dessen Eintreibrichtung ausweichen können, sondern der Nagel 36 die Bauteile durchdringen kann. Mittels der Vorrichtung 38 wird der Nagel 36 in der Eintreibrichtung mit einer Geschwindigkeit von weniger als fünf Metern pro Sekunde in die Bauteile eingedrückt, wobei die Eintreibrichtung in Fig. 3 durch einen Richtungspfeil 42 veranschaulicht ist. Die Vorrichtung 38 kann als pneumatische Vorrichtung, hydraulische Vorrichtung oder elektromechanische Vorrichtung ausgebildet sein.

Im Rahmen des nicht zur Erfindung gehörenden Verfahrens wird der Nagel 36 zunächst an der Vorrichtung 38 angeordnet und gehalten. Anschließend wird der Nagel 36 mittels der Vorrichtung 38 in der Eintreibrichtung in die Bauteile eingedrückt, wobei von den Bauteilen in Fig. 3 das mit 24 bezeichnete Bauteil erkennbar ist. Da aufgrund der geringen Setzgeschwindigkeit übermäßige Schwingungen und Geräusche vermieden werden, kann auch auf den Einsatz von kostenintensiven und unflexiblen Schallschutzwänden und Schallschutzkabinen verzichtet werden. In der Folge lässt sich auch eine besonders geringe Taktzeit realisieren, welche üblicherweise dadurch verlängert wird, dass Türen der Schallschutzkabinen geöffnet und/oder Drehtische gedreht oder Bauteilzuführungen bewegt werden müssen. Dies kann nun vermieden werden, so dass beispielsweise im Rahmen einer Massenproduktion in besonders kurzer Zeit eine besonders hohe Anzahl an Bauteilen miteinander verbunden werden können.

Neben dem in den Varianten gezeigten Fügevorgang, bei dem ein erstes Bauteils 24 mit wenigstens einem zweiten Bauteil mittels zumindest eines Fügeelements 36, welches an einer Fügestelle 34 in die Bauteile 24 eingebracht wird, verbunden wird, wobei das Fügeelement 36 mittels eines Industrieroboters 10 mit einer Geschwindigkeit von weniger als fünf Metern pro Sekunde in die Bauteile 24 eingedrückt wird, können das Verfahren und die Vorrichtung 10, 26, 38 auch lediglich zum Nacharbeiten eines Kopfüberstands bzw. eines nicht vollständig in die Bauteile 24 eingedrückten Fügeelements 36 verwendet werden.

## Patentansprüche

1. Verfahren zum Verbinden eines ersten Bauteils (24) mit wenigstens einem zweiten Bauteil mittels zumindest eines Fügeelements (36), welches an einer Fügestelle (34) in die Bauteile (24) eingebracht wird,
**dadurch gekennzeichnet, dass**
das Fügeelement (36) mit einer Geschwindigkeit von weniger als fünf Metern pro Sekunde in die Bauteile (24) mittels eines Industrieroboters (10) eingedrückt wird, welcher eine Mehrzahl von Roboterarmen (14, 16, 18, 20) und einen Roboterkopf (22) aufweist, die gelenkig miteinander verbunden und dadurch relativ zueinander bewegbar sind, wobei an dem Roboterkopf (22) eine Vorrichtung gehalten ist, welche mittels des Industrieroboters (10) im Raum umherbewegt wird, um dadurch die Bauteile (24) miteinander zu verbinden.

2. Verfahren nach Anspruch 1,
**dadurch gekennzeichnet, dass**
das Fügeelement (36) mittels des Industrieroboters (10) mit einer Geschwindigkeit von 0,01 Metern pro Sekunde bis 2 Metern pro Sekunde in die Bauteile (24) eingedrückt wird.

3. Verfahren nach Anspruch 1 oder 2,
**dadurch gekennzeichnet, dass**
das Fügeelement (36) in einem mehrstufigen Fügevorgang in die Bauteile (24) eingedrückt wird.

4. Verfahren nach einem der vorhergehenden Ansprüche,
**dadurch gekennzeichnet, dass**
das Fügeelement (36) in einem mehrstufigen Fügevorgang mittels wenigstens zwei verschiedener Fügevorrichtungen in die Bauteile (24) eingedrückt wird.

## Claims

1. Method for joining a first component (24) to at least one second component by means of at least one joining element (36) installed into the components (24) at a joining point (34),
**characterised in that**
the joining element (36) is pressed into the components (24) at a speed of less than five metres per second by means of an industrial robot (10) having a plurality of robot arms (14, 16, 18, 20) and a robot head (22), which are pin-connected to one another and thus movable relative to one another, wherein a device which is moved in space by means of the industrial robot (10) is held at the robot head (22) for thereby joining the components (24) to one another.

2. Method according to claim 1,
**characterised in that**
the joining element (36) is pressed into the components (24) at a speed at a speed of 0.01 metres per second to 2 metres per second by means of the industrial robot (10).

3. Method according to claim 1 or 2,
**characterised in that**
the joining element (36) is pressed into the components (24) in a multistage joining process.

4. Method according to any of the preceding claims,
**characterised in that**
the joining element (36) is pressed into the components (24) in a multistage joining process by means of at least two different joining devices.

## Revendications

1. Procédé de liaison entre une première pièce structurale (24) et au moins une seconde pièce structurale au moyen d'au moins un élément d'assemblage (36), qui est inséré dans un point d'assemblage (34) dans les pièces structurales (24),
**caractérisé en ce que** l'élément d'assemblage (36) est enfoncé à une vitesse inférieure à cinq mètres par seconde dans les pièces structurales (24) au moyen d'un robot industriel (10), qui présente une pluralité de bras de robot (14, 16, 18, 20) et une tête de robot (22), qui sont reliés entre eux de manière articulée et **en ce qu'**ils peuvent se déplacer les uns par rapport aux autres, sur la tête de robot (22) est fixé un dispositif qui est animé spatialement par un mouvement alternatif au moyen du robot industriel (10) pour relier entre eux les pièces structurales.

2. Procédé selon la revendication 1, **caractérisé en ce que** l'élément d'assemblage (36) est enfoncé au moyen du robot industriel (10) à une vitesse de 0,01 mètre par seconde jusqu'à 2 mètres par seconde dans les pièces structurales (24).

3. Procédé selon la revendication 1 ou 2, **caractérisé en ce que** l'élément d'assemblage (36) est enfoncé selon un processus d'assemblage en plusieurs étapes dans les pièces structurales (24).

4. Procédé selon l'une quelconque des revendications précédentes **caractérisé en ce que** l'élément d'assemblage (36) est enfoncé dans les pièces structurales (24) au moyen d'au moins deux dispositifs d'assemblage différents selon un processus d'assemblage en plusieurs étapes.
